# EUROPÄISCHE PATENTSCHRIFT

(11) **EP 3 412 185 B1**
(45) Veröffentlichungstag und Bekanntmachung des Hinweises auf die Patenterteilung: **29.01.2020**
(21) Anmeldenummer: 18174063.0
(22) Anmeldetag: 24.05.2018
(51) Int. Cl.: A47L 5/24, A47L 9/28

(54) **BEQUEM WIEDERAUFLADBARER IN DER HAND GEHALTENER AKKUBETRIEBENER STAUBSAUGER**
EASILY RECHARGEABLE HAND-HELD RECHARGEABLE BATTERY-OPERATED VACUUM CLEANER
ASPIRATOIRE PRATIQUE, RECHARGEABLE, POUVANT ÊTRE TENU À LA MAIN, FONCTIONNANT SUR ACCUMULATEUR

(30) Priorität: 31.05.2017 DE 102017209152
(43) Veröffentlichungstag der Anmeldung: 12.12.2018
(73) Patentinhaber: BSH Hausgeräte GmbH, 81739 München (DE)
(72) Erfinder: Kastner, Julian, 97616 Bad Neustadt (DE); Storath, Martin, 97688 Bad Kissingen (DE); Scheler, Christian, 97618 Rödelmaier (DE)

(56) Entgegenhaltungen:
- EP-B1- 2 544 575
- WO-A1-2016/061521
- JP-A- 2016 137 165
- US-A1- 2011 197 389

## Beschreibung

### Gebiet der Erfindung

Die Erfindung betrifft einen in der Hand gehaltenen akkubetriebenen Staubsauger mit einem Saugstutzen, durch den im vorgesehenen Betrieb des Staubsaugers Saugluft in einer Einströmungsrichtung in den Staubsauger eingesaugt wird, einem elektrischen Akkumulator zum Betreiben des Motors einer Motor-Gebläse-Einheit des Staubsaugers und einem Steckverbinder zum Laden des elektrischen Akkumulators, wobei der Steckverbinder eine vorgesehene Steckrichtung aufweist. Des Weiteren betrifft die Erfindung Ein System aus einem solchen Staubsauger und einer Ladestation für einen solchen Stabsauger.

### Hintergrund der Erfindung

Aus der Europäischen Patentschrift EP 2 544 575 B1 ist eine Anordnung bekannt, die einen Handstaubsauger, der mit einem Saugrohr zu einem Stielstaubsauger weitergebildet ist, und eine wandmontierbare Andockstation dargestellt. Die Andockstation kann den Handstaubsauger in einer Position aufnehmen, bei der das Saugrohr nach unten zeigt und die in der Schrift als aufrecht bezeichnet wird. Die Andockstation umfasst ein oberes Halteelement und ein unteres Halteelement umfasst, wobei das obere Halteelement eine Ladestation bildet, die so ausgelegt ist, dass sie einen hinteren Teil des Handstaubsaugers in einem Gleitsitz aufnimmt. Der Handstaubsauger weist an der Griffrückseite eine Ladebuchse auf, in die in Ladestellung ein Ladestecker der Ladestation von oben eingeschoben ist. Die Ladestation kann in Bezug auf das untere Halteelement entlang einer Halteachse verschoben werden und ist zum unteren Halteelement elastisch vorgespannt, um den Handstaubsauger elastisch gegen das untere Halteelement zu halten und den Handstaubsauger in der aufrechten, angedockten Position zu verriegeln. Die US-Veröffentlichungsschrift US 6,125,498 A offenbart einen Flüssigkeitshandsauger mit einer Saugdüse, einem Sammeltank, einem Vakuumgebläse und einem Auslassrohr. Außerdem ist ein Reinigungsflüssigkeitsvorrat vorgesehen. Der Flüssigkeitshandsauger ist mit einem wiederaufladbaren Batteriepaket ausgestattet, dass über an der Rückseite des Flüssigkeitshandsaugers angeordnete Ladekontakte aufgeladen werden kann, wenn sich in einer Aufbewahrungs- und Aufladestation befindet.

EP 0 192 624 A2 erwähnt: einen Anschluss am Boden einer Vertiefung eines Staubsaugers zur Verbindung mit einem passenden Anschluss einer Ladehalterung. DE 35 40 898 A1 beschreibt Anschlüsse im Inneren eines Staubsaugers, die mit Anschlussklemmen einer Ladeeinheit elektrisch verbunden werden, wenn der Staubsauger in einer Ausnehmung einer Ladeeinheit eingesetzt wird.

### Der Erfindung zugrundeliegende Aufgabe

Der Erfindung liegt die Aufgabe zugrunde, einen verbesserten in der Hand gehaltenen akkubetriebener Staubsauger mit einem Saugstutzen, durch den im vorgesehenen Betrieb des Staubsaugers Saugluft in einer Einströmungsrichtung in den Staubsauger eingesaugt wird, einem elektrischen Akkumulator zum Betreiben des Motors einer Motor-Gebläse-Einheit des Staubsaugers und einem Steckverbinder zum Laden des elektrischen Akkumulators bereitzustellen. Insbesondere soll der neue Staubsauger einfach herzustellen, einfach zu handhaben und ästhetisch ansprechend sein. Der Erfindung liegt außerdem die Aufgabe zugrunde, ein verbessertes System aus dem Staubsauger und einer Ladestation bereitzustellen. Das System soll einfach in Konstruktion und Handhabung sein.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch einen in der Hand gehaltenen akkubetriebenen Staubsauger mit den Merkmalen des Anspruchs 1. Der in der Hand gehaltene akkubetriebene Staubsauger weist einen Saugstutzen, durch den im vorgesehenen Betrieb des Staubsaugers Saugluft in einer Einströmungsrichtung in den Staubsauger eingesaugt wird, einem elektrischen Akkumulator zum Betreiben des Motors einer Motor-Gebläse-Einheit des Staubsaugers und einem Steckverbinder zum Laden des elektrischen Akkumulators auf. Der Steckverbinder hat eine vorgesehene Steckrichtung entlang einer Achse, die sich parallel zur Einströmrichtung erstreckt oder mit dieser einen Winkel von weniger als 45°, vorzugsweise weniger als 22°, einschließt, und ist über die Bodenseite des Staubsaugers zugänglich an dem Staubsauger angeordnet.

Winkelmaße sind vorliegend bezogen auf ein Halbkreissegment von 180° bezogen, das heißt, zwei Richtungen können einen Winkel von höchstens 180° einschließen, in welchen Fall sie gerade in entgegengesetzte Richtung weisen würden.

Im Sinne der vorliegenden Erfindung ist ein "in der Hand gehaltener Staubsauger" ein Staubsauger, der der nicht ausschließlich für den Gebrauch mit einem Saugrohr oder einem Saugschlauch, das oder der einen Sauglufteinlass des Staubsaugers mit einer Bodendüse zur Bodenreinigung verbindet, ausgelegt ist, sondern auch oder sogar ausschließlich für einen Gebrauch ohne ein solches Saugrohr oder einen solchen Saugschlauch ausgelegt ist, zum Beispiel um Möbel zu reinigen. Jedoch umfasst die Gruppe der Handstaubsauger im Sinne der vorliegenden Erfindung auch solche Staubsauger, die zusätzlich zu den vorgenannten Möglichkeiten auch mit einem Saugrohr oder einem Saugschlauch und einer an das Saugrohr oder den Saugschlauch anschließbaren Bodendüse zum Reinigen eines Bodens betrieben werden können. Bei Verwendung eines Saugrohrs bewegt der Benutzer den in der Hand gehaltenen Staubsauger mit dem aufgesteckten Saugrohr und der daran angebrachten Bodendüse über den zu reinigenden Bodenbereich.

Bei einem bevorzugten in der Hand gehaltener Staubsauger sind in vorgesehenem Betrieb mit Saugrohr oder Saugschlauch und einer an das Saugrohr oder den Saugschlauch anschließbaren Bodendüse Motor, Gebläse und Staubabscheidevorrichtung in der oberen Hälfte, besonders vorzugsweise in dem oberen Drittel der Strecke von der Bodendüse zum einem Handgriff des Staubsaugers angeordnet.

Der in der Hand gehaltene Staubsauger ist aufgrund seiner kompakten Abmessungen und seines geringen Gewichts dazu geeignet ist, bequem in der Hand gehalten und getragen zu werden, und zwar bevorzugt mit nur einer Hand. Besonders vorzugsweise beträgt das Gewicht weniger als 2 kg, besonders vorzugsweise weniger als 1,5 kg, jeweils ohne Akkumulator. Seine bevorzugte Länge vom Handgriff zum Lufteinlass ohne angeschlossenem Saugschlauch oder Saugrohr beträgt weniger als 60 cm, besonders vorzugsweise weniger als 50 cm.

"Akkubetrieben" soll so verstanden werden, dass der Staubsauger mit einem elektrischen Akkumulator ausgestattet ist, mit dem der Staubsauger ohne weitere Stromversorgung betrieben werden kann. Dies schließt nicht aus, dass der Staubsauger zusätzlich oder alternativ auch über eine Stromzuleitung betrieben werden kann, etwa wenn der Akkumulator erschöpft ist, oder während eines Aufladens des Akkumulators. Mit dem Akkumulatorbetrieb ist vorteilhafterweise erreichbar, dass die Bewegungsfreiheit des Staubsaugers nicht mehr durch ein Kabel für die Stromversorgung des Staubsaugers eingeschränkt ist. Der bevorzugte in der Hand gehaltene akkubetriebene Staubsauger ist ein "akkubetriebener Staubsauger regulärer Größe" gemäß dem Entwurf vom Februar 2017 der DIN EN 62885-4.

In der Hand gehaltene akkubetriebene Staubsauger erfreuen sich zunehmender Beliebtheit, weil sie sich einfach handhaben lassen und sich aus diesem Grund insbesondere für das Einsaugen kleiner Schmutzmengen eignen. Ebenso wie konventionelle netzbetriebene Staubsauger weisen derartige in der Hand gehaltene Staubsauger eine Motor-Gebläse-Einheit zur Erzeugung des Saugluftstroms auf, wobei die Saugluft von einer Ansaugöffnung, beispielsweise einem Ansaugstutzen über eine Staubabscheidevorrichtung zur Motor-Gebläse-Einheit und anschließend beispielsweise zu einem Ausblasbereich mit Auslassöffnungen geführt wird. Die Staubabscheidevorrichtung ist bei in der Hand gehaltenen Staubsaugern in der Regel als beutellose Staubabscheidevorrichtung ausgebildet, in der die einströmende Luft in Rotation versetzt wird, um Staub und Schmutz nach dem Prinzip des Fliehkraftabscheiders abzuscheiden.

Im Sinne der vorliegenden Erfindung ist die "vorgesehene Steckrichtung" die Richtung, in die der Steckverbinder oder Gegensteckverbinder bei festliegendem korrespondierendem Gegensteckverbinder bzw. Steckverbinder in Richtung dieses korrespondierenden Gegensteckverbinders bzw. Steckverbinders geführt werden müsste, um einen stromleitenden Kontakt zwischen dem Steckverbinder und dem Gegensteckverbinder herzustellen. Die Steckrichtungen von Steckverbinder und Gegensteckverbinder weisen also beim Herstellen eines stromleitenden Kontakts zu dem korrespondierenden Gegensteckverbinder bzw. Steckverbinder hin.

Im Folgenden werden zur Beschreibung des in der Hand gehaltenen Staubsaugers und der Ladestation Begriffe wie "oben", "Oberseite", "unten" und "Bodenseite". Diese sollen im Sinne der vorliegenden Erfindung bezogen auf die Richtung der Schwerkraft bei vorgesehenem Gebrauch des Staubsaugers und der Ladestation verstanden werden. Die "Bodenseite" des Staubsaugers ist die Seite des Staubsaugers, deren Flächennormale im vorgesehenen Betrieb des Staubsaugers allgemein nach unten und bei ebenfalls nach unten gerichteter Vorderseite zum Benutzer hinweist. Die Vorderseite ist die Seite des Staubsaugers, deren Flächennormale allgemein entgegen der Einströmrichtung der Saugluft in den Saugstutzen orientiert ist und an der in der Regel der Saugstutzen angeordnet ist. Die Vorderseite weist bei Gebrauch des Staubsaugers mit nach unten gerichteter Vorderseite vom Benutzer weg. Dir Rückseite des Staubsaugers ist die Seite, deren Flächennormale allgemein in Einströmrichtung der Saugluft in den Saugstutzen orientiert ist. Die "Oberseite" des Staubsaugers ist die Seite des Staubsauger, deren Flächennormale im vorgesehenen Betrieb des Staubsaugers allgemein nach oben und bei nach unten gerichteter Vorderseite vom zum Benutzer weg weist. Ein Handgriff zum Führen des Staubsaugers ist in der Regel im Bereich der Rückseite und/oder Oberseite angeordnet.

Dadurch, dass der Steckverbinder über die Bodenseite des Staubsaugers zugänglich an dem Staubsauger angeordnet ist, ist er für eine Ladestation, an die der Staubsauger mit seiner Bodenseite ankoppelt, leicht zugänglich. Dadurch kann die Ladestation, wie weiter unten gezeigt, eine besonders einfache Konstruktion haben. Auch wird dadurch eine besonders einfache Handhabung des Systems aus Staubsauger und Ladestation möglich. Außerdem kann der bodenseitige Zugang zum Steckverbinder ästhetisch vorteilhaft sein, weil sich dadurch vermeiden lässt, dass der Steckverbinder bei Blick auf den Stabsauger von oben oder von einer Seite sichtbar ist. Dieser Aspekt der Erfindung nutzt aus, dass der Staubsauger beim gewöhnlichen Gebrauch in der Regel nur von oben oder von der Seite betrachtet wird.

Ladestationen für in der Hand gehaltene akkubetriebene Staubsauger sind häufig zur Wandmontage vorgesehen, wobei der Staubsauger mit nach unten gerichtetem Saugstutzen in die Ladestation eingesetzt wird. Durch diese Orientierung des Staubsaugers kann vorteilhafterweise ein an dem Staubsauger angebrachte Saugdüse oder ein an den Staubsauger angebrachtes Saugrohr gleichfalls nach unten weisen, in der Regel nach unten hängt. Dies ermöglicht eine stabile Lagerung des Staubsaugers mit angebrachter Saugdüse oder angebrachtem Saugrohr. Außerdem erlaubt diese Orientierung des Staubsaugers eine besonders hygienische Handhabung, weil wenn der Staubsauger auf Greifhöhe in der Ladestation sitzt, Saugdüse und Rohr, die häufig verschmutzt sind, unterhalb dieser Greifhöhe hängen. Dadurch, dass der Steckverbinder eine vorgesehene Steckrichtung entlang einer Achse, die sich parallel zur Einströmrichtung erstreckt oder mit dieser einen Winkel von weniger als 45°, vorzugsweise weniger als 22°, einschließt, aufweist, kann, wenn der Staubsauger von oben oder von unten in die Ladestation eingesetzt wird, gleichzeitig der Steckverbinder mit einem Gegensteckverbinder der Ladestation verbunden werden, um einen stromleitenden Kontakt zwischen dem Steckverbinder und dem Gegensteckverbinder herzustellen. Dies erlaubt eine besonders einfache Konstruktion der Ladestation und eine besonders einfache Handhabung des Systems aus Staubsauger und Ladestation.

Die Erfindungsaufgabe wird außerdem einen in der Hand gehaltenen akkubetriebenen Staubsauger mit den Merkmalen des Anspruchs 2 gelöst. Der in der Hand gehaltene akkubetriebene Staubsauger weist einen Saugstutzen, durch den im vorgesehenen Betrieb des Staubsaugers Saugluft in einer Einströmungsrichtung in den Staubsauger eingesaugt wird, einem elektrischen Akkumulator zum Betreiben des Motors einer Motor-Gebläse-Einheit des Staubsaugers und einem Steckverbinder zum Laden des elektrischen Akkumulators auf. Der Steckverbinder hat eine vorgesehene Steckrichtung und so ausgelegt und an dem Staubsauger angeordnet, dass die vorgesehene Steckrichtung des Steckverbinders entgegen der Einströmrichtung verläuft oder mit dieser einen Winkel von mehr als 135°, vorzugsweise von mehr als 168°, einschließt. Durch diese Steckrichtung ist es mit der Erfindung besonders gut für den Gebrauch mit einer Ladestation geeignet, in die der Staubsauger von oben eingesetzt wird. Denn in einem solchen Fall kann gleichzeitig mit dem Einsetzen auch der Steckverbinder mit einem Gegensteckverbinder der Ladestation verbunden werden, um einen stromleitenden Kontakt zwischen dem Steckverbinder und dem Gegensteckverbinder herzustellen. Dies erlaubt eine besonders einfache Konstruktion der Ladestation und eine besonders einfache Handhabung des Systems aus Staubsauger und Ladestation.

Demgemäß wird die Erfindungsaufgabe auch durch ein System, umfassend einen in der Hand gehaltenen akkubetriebenen Staubsauger wie oben beschrieben und eine Ladestation für diesen Staubsauger gelöst, wobei der Staubsauger und die Ladestation so ausgebildet sind, dass der Staubsauger in einer Weise in die Ladestation eingesetzt sein kann, bei der der Steckverbinder des Staubsaugers und der Gegensteckverbinder der Ladestation stromleitend verbunden sind. Vorteilhafterweise kann ein solches System besonders einfach zu handhaben sein, weil das Einsetzen des Staubsaugers in die Ladestation und das Verbinden des Steckverbinders mit dem Gegensteckverbinder im selben Handhabungsschritt erfolgen können.

### Bevorzugte Ausgestaltungen der Erfindung

Vorteilhafte Aus- und Weiterbildungen, welche einzeln oder in Kombination miteinander eingesetzt werden können, sind Gegenstand der abhängigen Ansprüche und der nachfolgenden Beschreibung.

In einer bevorzugten Ausführung des in der Hand gehaltenen akkubetriebenen Staubsaugers ist der Steckverbinder über die Bodenseite des Staubsaugers zugänglich an dem Staubsauger angeordnet. Der bevorzugte Steckverbinder weist einen Zapfen oder eine Buchse auf. Vorzugsweise ist der Steckverbinder im Wesentlichen kreiszylindrisch aufgebaut. Zum Beispiel kann er als Hohlsteckerbuchse (weiblicher Teil einer Hohlsteckverbindung) ausgeführt sein. Hohlstecker und Hohlsteckerbuchsen werden zur Spannungsversorgung im Niedervoltbereich häufig eingesetzt. Die bevorzugte Hohlsteckerbuchse weist mindestens einen zentralen Kontaktstift für den Eingriff in das Innere des Hohlsteckers und einen Federkontakt oder gefedert gelagerten Kontakt zum Angreifen an den äußeren Mantel des Hohlsteckers auf. Alternativ kann der Steckverbinder als Hohlstecker (männlicher Teil einer Hohlsteckverbindung) ausgeführt sein, der mindestens einen Kontakt im Inneren und einen Kontakt am seinem Außenmantel aufweist. Andere mögliche Steckverbinderausführungen sind zum Beispiel Klinkensteckerbuchsen und Klinkenstecker. Der bevorzugte Steckverbinder ist zweipolig.

Der bevorzugte Steckverbinder ist im Inneren des Staubsaugers angeordnet. Das bedeutet, dass die Kontakte des Steckverbinders nicht freiliegen sondern im Inneren des Gehäuses des Staubsaugers angeordnet sind. besonders vorzugsweise sind die Kontakte des Steckverbinders durch eine Öffnung im Gehäuse des Staubsaugers zugänglich. Diese Ausführung der Erfindung erlaubt eine ästhetisch besonders ansprechende Gestaltung des Staubsaugers. Außerdem können die Kontakte des Steckverbinders auf diese Weise vor Beschädigungen und Schmutz geschützt werden.

Vorzugsweise ist der Steckverbinder in einer bodenseitigen Tasche des Staubsaugers angeordnet. Auch dies kann dazu beitragen, den Steckverbinder vor Beschädigungen und Schmutz zu schützen. Die Tasche kann gleichzeitig als Aufnahme für eine Zunge oder einen Schlitten der Ladestation dienen, wobei die Zunge oder der Schlitten in die Tasche eingreifen kann, um den Stabsauger in die Ladestation einzusetzen. Die bevorzugte Tasche verläuft entlang einer Achse, die sich parallel zur Einströmrichtung erstreckt oder mit dieser einen Winkel von weniger als 45°, vorzugsweise weniger als 22°, einschließt. Die bevorzugte Tasche ist zur Vorderseite des Staubsaugers hin geöffnet. Dadurch ist erreichbar, dass der Staubsauger mit der Vorderseite voraus in die Ladestation eingesetzt werden kann.

Der bevorzugte Staubsauger weist bodenseitig eine oder mehrere, vorzugsweise zwei, nach oben gerichtete Sperrfläche(n) auf, die durch eine oder mehrere, vorzugsweise zwei, Hinterschneidung(en) gebildet werden. Diese Sperrflächensind über die Bodenseite des Staubsaugers zugänglich. Mit dieser Ausführung der Erfindung ist erreichbar, dass eine Zunge oder der Schlitten der Ladestation die Sperrflächen(n) hintergreifen kann, um den Stabsauger in die Ladestation einzusetzen. Die Sperrfläche(n) können Teil der vorgenannten Tasche sein. In einer Ausführungsform der Erfindung werden die Sperrflächen durch die Hinterschneidungen einer Nut, z. B. einer L-Nut, einer T-Nut oder einer Schwalbenschwanzführungsnut auf der Bodenseite des Staubsaugers gebildet. Die bevorzugte Nut verläuft entlang einer Achse, die sich parallel zur Einströmrichtung erstreckt oder mit dieser einen Winkel von weniger als 45°, vorzugsweise weniger als 22°, einschließt. Die bevorzugte Nut ist zur einer Vorderseite des Staubsaugers hin geöffnet. Dadurch ist erreichbar, dass der Staubsauger mit der Vorderseite voraus in die Ladestation eingesetzt werden kann. Das andere Ende der Nut ist vorzugsweise geschlossen, das heißt, die Nut ist eine Sacknut.

Der bevorzugte Staubsauger weist bodenseitig wenigstens einen allgemein nach vorne gerichteten Anschlag auf, der über die Bodenseite des Staubsaugers zugänglich ist. Dabei soll "allgemein nach vorne gerichtet" so verstanden werden, dass der die Flächennormale des Anschlags entgegen der Einströmrichtung verläuft oder mit Ihr einen Winkel von mehr als 135°, vorzugsweise von mehr als 168°, einschließt. Es ist ein Vorteil dieser Ausführung der Erfindung, dass die Zunge oder der Schlitten der Ladestation, die oder der in die Tasche eingreift und/oder die Sperrflächen hintergreift, an den Anschlag anschlagen kann, um den Staubsauger zu halten. Besonders vorzugsweise und der Steckverbinder an dem Anschlag angeordnet ist. Der bevorzugte Anschlag bildet das geschlossene Ende der Sacknut.

Die bevorzugte Ladestation ist für eine Montage an der Wand vorgesehen. Zu diesem Zweck ist sie vorzugsweise mit Löchern ausgestattet, durch die Schrauben zum Fixieren der Ladestation an der Wand geführt werden können. Vorzugsweise kann die Ladestation so an der Wand montiert werden, dass der Staubsauger mit seiner Vorderseite nach unten weisend in die Ladestation eingehängt werden kann. Dabei soll unter "allgemein nach unten" und "allgemein von oben" eine Orientierung oder Bewegung in Richtung der Schwerkraft oder eine Richtung, die mit der Schwerkraftrichtung einen Winkel von weniger als 45°, vorzugsweise weniger als 22°, einschließt, verstanden werden. "Eingehängt" bedeutet, dass der Staubsauger in seiner eingehängten Stellung gegen ein Herausfallen nach vorne, vorzugsweise auch zur Seite, gesichert ist. Der Gegensteckverbinder ist vorzugsweise so ausgelegt und an der Ladestation angeordnet ist, dass bei zuvor beschriebenen Montage der Ladestation die vorgesehene Steckrichtung des Gegensteckverbinders allgemein nach oben verläuft, also entgegen der Richtung der Schwerkraft oder in eine Richtung, die mit der Schwerkraftrichtung einen Winkel von mehr als 135°, vorzugsweise von mehr als 168°, einschließt.

Der bevorzugte Staubsauger weist eine Aufnahme für einen entnehmbaren Akkumulator auf. Die Aufnahme ist dazu ausgebildet, dass ein wechselbarer Akkumulator in die Aufnahme in einer Einschieberichtung einschiebbar ist, die entgegen der Einströmrichtung verläuft oder mit dieser einen Winkel von mehr als 135° einschließt, verläuft. Bei einer bevorzugten Aufnahme für den auswechselbaren Akkumulator in eine Richtung entnehmbar, die in Einströmrichtung verläuft oder mit dieser einen Winkel von weniger als 45°, vorzugsweise weniger als 22°, einschließt. Der bevorzugte Akkumulator im unteren Teil des Staubsaugers angeordnet, besonders vorzugsweise auf der Bodenseite.

Bei einer bevorzugten Ladestation verbleibt in dem in die Ladestation eingesetzten Zustand des Staubsaugers zwischen der Ladestation und dem in den Staubsauger eingesetzten Akkumulator ein Zwischenraum. Alternativ verbleibt bei vorgesehener Montage der Ladestation an eine flache Wand zwischen der Wand und dem in den Staubsauger eingesetzten Akkumulator ein Zwischenraum. Durch den Zwischenraum ist bei in die Ladestation eingesetztem Akkumulator ein bequemes Wechseln des Akkumulators möglich.

Ein bevorzugter Akkumulator weist einen elektrischen Ladeanschluss auf. An einer bevorzugten Ladestation ist eine von der Aufnahme für den Stabsauger separate Aufnahme für einen Akkumulator vorgesehen, wobei diese Aufnahme vorzugsweise für den Akkumulator mit einem Gegenladeanschluss für den Akkumulator ausgestattet ist. Mit dieser Ausführung der Erfindung ist vorteilhaferweise erreichbar, dass ein Akkumulator separat von dem Staubsauger geladen werden kann, z. B. während der Staubsauger in Betrieb ist.

### Kurzbeschreibung der Zeichnungen

Weitere vorteilhafte Ausgestaltungen werden nachfolgend anhand mehrerer in den Zeichnungen dargestellten Ausführungsbeispielen, auf welche die Erfindung jedoch nicht beschränkt ist, näher beschrieben.

Es zeigt schematisch:
- Figur 1a: einen erfindungsgemäßen Staubsauger in Seitenansicht;
- Figur 1b: den Staubsauger aus Figur 1a in perspektivischer Ansicht von links oben;
- Figur 2: den Staubsauger der vorgenannten Figuren in einem Längsquerschnitt durch eine vertikale Schnittebene;
- Figur 3a: eine erfindungsgemäße Ladestation in perspektivischer Ansicht;
- Figur 3b: die Ladestation aus Figur 3a in einem Längsquerschnitt durch eine vertikale Schnittebene
- Figur 4: zwei Ansichten der erfindungsgemäßen Ladestation mit Zubehörteilen in perspektivischer Ansicht;
- Figur 5: in perspektivischer Ansicht das erfindungsgemäße System aus Staubsauger und Ladestation in einer Anordnung, in der der Staubsauger in die Ladestation eingesetzt ist, wobei Zubehörteile an der Ladestation angebracht sind;
- Figur 6: das in der vorgenannten Figur dargestellte System, jetzt in einem Längsquerschnitt durch eine vertikale Schnittebene dargestellt und ohne Zubehörteile;
- Figur 7: das in der vorgenannten Figur dargestellte System in Schnittdarstellung, diesmal mit in der Ladestation angehobenem Staubsauger;
- Figur 8: das in der vorgenannten Figur dargestellte System in Schnittdarstellung, diesmal mit von der Ladestation vollständig getrenntem Staubsauger;
- Figur 9: eine mit Figur 6 korrespondierende perspektivische Ansicht;
- Figur 10: eine mit Figur 7 korrespondierende perspektivische Ansicht;
- Figur 11: eine mit Figur 8 korrespondierende perspektivische Ansicht;
- Figur 12: eine Ansicht der Ladestation von oben und perspektivisch von links oben;
- Figur 13: eine perspektivische Ansicht auf den Stabsauger von links unten;
- Figur 14: einen horizontalen Querschnitt durch die Ladestation mit eingesetztem Staubsauger auf Höhe des mit dem Steckverbinder verbundenen Gegensteckverbinders;
- Figur 15: einen Ausschnitt eines vertikalen Querschnitt durch die Ladestation mit eingesetztem Staubsauger im Bereich des mit dem Steckverbinder verbundenen Gegensteckverbinders; und
- Figur 16: den Ausschnitt der Ladestation mit eingesetztem Staubsauger im Bereich des mit dem Steckverbinder verbundenen Gegensteckverbinders aufgerissen.

### Detaillierte Beschreibung von Ausführungen der Erfindung

Bei der nachfolgenden Beschreibung von bevorzugten Ausführungsformen der vorliegenden Erfindung bezeichnen gleiche Bezugszeichen gleiche oder vergleichbare Komponenten.

In den Figuren 1a und 1b ist der erfindungsgemäße Staubsauger 1 von außen dargestellt. Der Staubsauger 1 weist einen Handgriff 2 auf, um in der Hand gehalten werden zu können. Außerdem ist ein entnehmbares elektrisches Akkumulatorpaket 3 vorgesehen (in den Figuren nur ohne die eigentlichen Batterieelemente dargestellt), das einen Gebläsemotor (in den Figuren nicht dargestellt) einer Motor-Gebläse-Einheit 4 des Staubsaugers mit Strom versorgt. Das Akkumulatorpaket 3 des Staubsaugers 1 ist wechselbar ausgebildet und kann in einer Einschieberichtung von hinten schräg nach vorne unten in eine dafür vorgesehene Aufnahme des Staubsaugers 1 eingeschoben werden. In umgekehrter Richtung kann ein in der Aufnahme gehaltener Akkumulator 3 in einer Entnahmerichtung aus der Aufnahme entnommen werden, wobei die Entnahmerichtung entgegengesetzt gerichtet zur Einschieberichtung ist. Über einem Pistolenschalter 5 kann der Gebläsemotor ein- und ausgeschaltet werden. Mit einer Boost- oder Turbo-Taste 6 kann der Gebläsemotor vorrübergehend mit einer besonders hohen Drehzahl betrieben werden. Unterhalb der Motor-Gebläse-Einheit 4 befindet sich eine Ausblasöffnung 7 für die aus der Motor-Gebläse-Einheit 4 austretende Saugluft.

Außerdem weist der Staubsauger einen allgemeinen aufrecht ausgerichteten Fliehkraftabscheider 8 auf. Dieser Fliehkraftabscheider 8 ist im Wesentlichen parallel zu der ebenfalls aufrecht angeordneten Motor-Gebläse-Einheit 4 angeordnet. An dem Fliehkraftabscheider 8, und zwar in dessen oberen Bereich, ist ein Saugstutzen 9 vorgesehen, mit dem Saugluft in den Fliehkraftabscheider 8 eingezogen werden kann. Der Saugstutzen 9 ist im Wesentlichen rohrförmig, wobei die Längsachse des Rohrs senkrecht zur Längsachse des Fliehkraftabscheiders 8 verläuft. Am vom Fliehkraftabscheider 8 abgewandten Ende des Saugstutzens 9 können verschiedene Saugdüsen 10 (in Figuren 4 und 5 dargestellt) oder ein Saugrohr 11 (ebenfalls in Figuren 4 und 5 dargestellt) angebracht werden. Wie in Figur 2 erkennbar, dient der obere Teil des Fliehkraftabscheiders 9 als Abscheideeinrichtung. Bei eingeschaltetem Gebläsemotor wird Saugluft durch den Saugstutzen 9 in einer Einströmrichtung zum Fliehkraftabscheider 8 hin eingesogen und kreist im Fliehkraftabscheiders 8 nach unten, wobei durch die Fliehkraft Staub Schmutz und Flüssigkeiten abgeschieden werden kann, die der Schwerkraft folgend in den unteren Teil des Fliehkraftabscheiders 8 fällt, der als Staubsammelbehälter dient. Die auf diese Weise bereits teilweise von Staub befreite Luft gelangt nun durch ein Filter 12, wodurch weitere Staub- und andere Anteile aus der Luft entfernt werden können. In der Regel fallen auch diese Bestandteile der Schwerkraft folgend vom Filter 12 in den Staubsammelbehälter ab. Durch das Filter 12 gelangt die Luft in die Motor-Gebläse-Einheit 4 des Staubsaugers 1 und wird durch die Ausblasöffnung 7 Staubsaugers 1 ausgeblasen.

Wie ebenfalls in Figur 2 sowie in Figur 13 erkennbar, weist der Staubsauger 1 auf seiner Bodenfläche eine Tasche in Form einer nach vorne offenen aber nach hinten geschlossenen T-Nut 13 auf. Das geschlossene Ende der T-Nut 13 bildet einen Anschlag 14, im dem sich eine Öffnung 15 befindet, durch die ein im Inneren des Staubsaugers 1 angeordneter Steckverbinder in Form einer Hohlsteckerbuchse 16 zugänglich ist. Die Hohlsteckerbuchse 16 ist gut in den Figuren 15 und 16 erkennbar. Die Steckrichtung der Hohlsteckerbuchse 16 verläuft leicht geneigt entgegen der Einströmrichtung, in die Saugluft in den Staubsauger 1 eingesaugt wird. Die Hinterscheidungen der T-Nut 13 bilden Sperrflächen, die, wie in Figur 13 erkennbar, am offenen Ende der T-Nut mit Einführschrägen 17 ausgestattet sind.

Die Ladestation 18 ist mit einem in Figur 12 gut erkennbaren T-förmigen Schlitten 19 ausgestattet, mit dem die Ladestation 18 in die T-Nut 13 eingreift. Der Schlitten 19 ist an seiner Oberseite, mit der er in die T-Nut 13 eintritt, ebenfalls mit Einführschrägen 20 ausgestattet. Bei in die Ladestation 18 eingesetztem Staubsauger 1 greifen die inneren Flächen des T-Balkens des Schlittens 19 hinter die Sperrflächen der T-Nut 13. Die Vorderseite des Schlittens 19 stößt bei in die Ladestation 18 eingesetztem Staubsauger 1 an den Anschlag 14 der T-Nut 13 des Staubsaugers 1 an. An der Vorderseite des Schlittens 19 ist außerdem ein Gegensteckverbinder der Ladestation 18 angeordnet, der als Hohlstecker 21 ausgeführt ist und dessen Steckrichtung nach oben weist. Bei in die Ladestation 18 eingesetztem Staubsauger 1 ist der Hohlstecker 21 durch die Öffnung 15 im Anschlag 14 in die Hohlsteckerbuchse 16 eingesteckt. Dies ist in Figuren 6, 14, 15 und 16 dargestellt.

Die Ladestation 18 ist an einer Wand montierbar, wozu sie mit Montagelöchern 22 ausgestattet ist, von denen in Figur 15 eines dargestellt ist. Sie weist außerdem eine in Figur 12 gut erkennbare Schale 23 auf, die, wie in Figuren 6 und 9 dargestellt, den unteren Teil des Fliehkraftabscheiders 8 aufnehmen kann. Auf Ihrer Unterseite ist die Ladestation 18 mit nach unten offenen Zylinderabschnitten ausgestattet, an die, wie in den Figuren 4 und 5 dargestellt, Saugdüsen 10, Saugrohre 11 und andere Zubehörteile zur Aufbewahrung von unten ansteckbar sind. In einer in den Figuren nicht dargestellten Ausführung weist die Ladestation 18 außerdem eine von der Aufnahme für den Stabsauger separate Aufnahme für einen Akkumulator auf. Diese Aufnahme für den Akkumulator ist mit einem Gegenladeanschluss für einen Ladeanschluss des Akkumulators ausgestattet, sodass der Akkumulator unabhängig von dem Staubsauger 1, z. B. wenn er Staubsauger 1 zum Gebrauch aus der Ladestation entnommen worden ist, aufgeladen werden kann. Diese Aufnahme kann sich zum Beispiel am oberen Ende der Ladestation 18 auf gleicher Höhe der Stelle, an er der Akkumulator 3 des Staubsaugers 1 bei in die Ladestation 18 eingesetztem Staubsauger 1 vorgesehen sein.

Die Schnittzeichnungen 6, 7 und 8 und die korrespondierenden perspektivischen Darstellungen 9, 10 und 11 zeigen, wie der Staubsauger 1 nach oben aus der Ladestation 18 entnommen oder umgekehrt von oben in die Ladestation 18 eingesetzt wird. Beim Entnehmen des Staubsaugers 1 aus der Ladestation 18 gleitet der Schlitten 19 der Ladestation 18 aus der T-Nut heraus. In gleicher Weise gleitet der Hohlstecker 21 aus der Hohlsteckerbuchse 18 heraus, bis Ladestation 18 und Staubsauger 1 sowie Hohlsteckerbuchse 16 und Hohlstecker 21 voneinander getrennt sind. Beim Einsetzen des Staubsaugers 1 von oben in die Ladestation 1 gleitet die T-Nut 13 über den Schlitten 19, was durch die Einführschrägen 20 erleichtert wird. T-Nut 13 und Schlitten 19 richten den Staubsauger 1 gegenüber der Ladestation 18 so aus, dass die Hohlsteckerbuchse 16 über den Hohlstecker 21 gleiten kann und so eine sichere elektrische Verbindung herstellt. Das erfindungsgemäße System ist einfach in Konstruktion und Handhabung; insbesondere wird ein bequemes Wiederaufladen des Staubsaugers ermöglicht.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausführungsformen von Bedeutung sein.

### Bezugszeichenliste

- 1: Staubsauger
- 2: Handgriff
- 3: Akkumulatorpaket
- 4: Motor-Gebläse-Einheit
- 5: Pistolenschalter
- 6: Boost- oder Turbo-Taste
- 7: Ausblasöffnung
- 8: Fliehkraftabscheider
- 9: Saugstutzen
- 10: Saugdüse
- 11: Saugrohr
- 12: Filter
- 13: T-Nut
- 14: Anschlag
- 15: Öffnung
- 16: Hohlsteckerbuchse
- 18: Ladestation
- 19: Schlitten
- 20: Einführschräge des Schlittens
- 21: Hohlstecker
- 22: Montageloch
- 23: Schale

## Patentansprüche

1. In der Hand gehaltener akkubetriebener Staubsauger (1) mit einem Saugstutzen (9), durch den im vorgesehenen Betrieb des Staubsaugers (1) Saugluft in einer Einströmungsrichtung in den Staubsauger (1) eingesaugt wird, einem elektrischen Akkumulator (3) zum Betreiben des Motors einer Motor-Gebläse-Einheit (4) des Staubsaugers (1) und einem Steckverbinder (16) zum Laden des elektrischen Akkumulators (3), wobei der Steckverbinder (16) eine vorgesehene Steckrichtung entlang einer Achse, die sich parallel zur Einströmrichtung erstreckt oder mit dieser einen Winkel von weniger als 45° einschließt, aufweist, **dadurch gekennzeichnet, dass** der Steckverbinder (16) über die Bodenseite des Staubsaugers (1) zugänglich an dem Staubsauger (1) angeordnet ist.

2. In der Hand gehaltener akkubetriebener Staubsauger (1) mit einem Saugstutzen (9), durch den im vorgesehenen Betrieb des Staubsaugers (1) Saugluft in einer Einströmungsrichtung in den Staubsauger (1) eingesaugt wird, einem elektrischen Akkumulator (3) zum Betreiben des Motors einer Motor-Gebläse-Einheit (4) des Staubsaugers (1) und einem Steckverbinder (16) zum Laden des elektrischen Akkumulators (3), wobei der Steckverbinder (16) eine vorgesehene Steckrichtung aufweist, **dadurch gekennzeichnet, dass** der Steckverbinder (16) so ausgelegt und an dem Staubsauger (1) angeordnet ist, dass die vorgesehene Steckrichtung des Steckverbinders (16) entgegen der Einströmrichtung verläuft oder mit dieser einen Winkel von mehr als 135° einschließt.

3. In der Hand gehaltener akkubetriebener Staubsauger (1) nach Anspruch 2, **dadurch gekennzeichnet, dass** der Steckverbinder (16) über die Bodenseite des Staubsaugers (1) zugänglich an dem Staubsauger (1) angeordnet ist.

4. In der Hand gehaltener akkubetriebener Staubsauger (1) nach einem der vorhergehenden Ansprüche, **dadurch gekennzeichnet, dass** der Steckverbinder (16) eine Buchse oder einen Zapfen aufweist.

5. In der Hand gehaltener akkubetriebener Staubsauger (1) nach einem der vorhergehenden Ansprüche, **dadurch gekennzeichnet, dass** elektrische Kontakte des Steckverbinders (16) im Inneren des Staubsaugers (1) angeordnet sind.

6. In der Hand gehaltener akkubetriebener Staubsauger (1) nach einem der vorhergehenden Ansprüche, **dadurch gekennzeichnet, dass** der Steckverbinder (16) in einer bodenseitigen Tasche des Staubsaugers (1) angeordnet ist.

7. In der Hand gehaltener akkubetriebener Staubsauger (1) nach einem der vorhergehenden Ansprüche, **dadurch gekennzeichnet, dass** der Staubsauger (1) bodenseitig wenigstens eine durch wenigstens eine Hinterschneidung gebildete nach oben gerichtete Sperrfläche aufweist, die über die Bodenseite des Staubsaugers (1) zugänglich ist.

8. In der Hand gehaltener akkubetriebener Staubsauger (1) nach einem der vorhergehenden Ansprüche, **dadurch gekennzeichnet, dass** die Hinterschneidung mit einer Einführschräge (17) ausgestattet ist.

9. In der Hand gehaltener akkubetriebener Staubsauger (1) nach einem der vorhergehenden Ansprüche, **dadurch gekennzeichnet, dass** der Staubsauger (1) bodenseitig wenigstens einen allgemein nach vorne gerichteten Anschlag (14) aufweist, der über die Bodenseite des Staubsaugers (1) zugänglich ist.

10. System, umfassend einen in der Hand gehaltenen akkubetriebenen Staubsauger (1) nach einem der Ansprüche 1 bis 9 und eine Ladestation (18) für den in der Hand gehaltenen akkubetriebenen Staubsauger (1), **dadurch gekennzeichnet, dass** der Staubsauger (1) und die Ladestation (18) so ausgebildet sind, dass der Staubsauger (1) in einer Weise in die Ladestation (18) eingesetzt sein kann, bei der der Steckverbinder (16) des Staubsaugers (1) und der Gegensteckverbinder (21) der Ladestation (18) stromleitend verbunden sind.

11. System nach Anspruch 10, **dadurch gekennzeichnet, dass** der Staubsauger (1) in einer Orientierung mit allgemein nach unten weisender Vorderseite allgemein von oben in die Ladestation (18) eingehängt werden kann, wobei der Gegensteckverbinder (21) so ausgelegt und an der Ladestation (18) angeordnet ist, dass die vorgesehene Steckrichtung des Gegensteckverbinders (21) allgemein nach oben verläuft.

12. System nach Anspruch 10 oder 11, **dadurch gekennzeichnet, dass** der Akkumulator aus dem Staubsaugers (1) entnehmbar ist, der Akkumulator (3) einen elektrischen Ladeanschluss aufweist, an der Ladestation (18) eine von der Aufnahme für den Stabsauger separate Aufnahme für einen Akkumulator vorgesehen ist und diese Aufnahme für den Akkumulator mit einem Gegenladeanschluss für den Akkumulator ausgestattet ist.

## Claims

1. Handheld rechargeable battery-operated vacuum cleaner (1) with a suction nozzle (9), through which suction air is drawn into the vacuum cleaner (1) in an inflow direction in the intended use of the vacuum cleaner (1), an electrical rechargeable battery (3) for operating the motor of a motor-fan unit (4) of the vacuum cleaner (1) and a plug connector (16) for charging the electrical rechargeable battery (3), wherein the plug connector (16) has an intended plug direction along an axis which extends in parallel with the inflow direction or encloses an angle of less than 45° therewith, **characterised in that** the plug connector (16) is arranged on the vacuum cleaner (1) such that it can be accessed via the bottom side of the vacuum cleaner (1).

2. Handheld rechargeable battery-operated vacuum cleaner (1) with a suction nozzle (9), through which suction air is drawn into the vacuum cleaner (1) in an inflow direction in the intended use of the vacuum cleaner (1), an electrical rechargeable battery (3) for operating the motor of a motor-fan unit (4) of the vacuum cleaner (1) and a plug connector (16) for charging the electrical rechargeable battery (3), wherein the plug connector (16) has an intended plug direction, **characterised in that** the plug connector (16) is designed and arranged on the vacuum cleaner (1) such that the intended plug direction of the plug connector (16) runs counter to the inflow direction or encloses an angle of more than 135° therewith.

3. Handheld rechargeable battery-operated vacuum cleaner (1) according to claim 2, **characterised in that** the plug connector (16) is arranged on the vacuum cleaner (1) such that it can be accessed via the bottom side of the vacuum cleaner (1).

4. Handheld rechargeable battery-operated vacuum cleaner (1) according to one of the preceding claims, **characterised in that** the plug connector (16) has a socket or a pin.

5. Handheld rechargeable battery-operated vacuum cleaner (1) according to one of the preceding claims, **characterised in that** electrical contacts of the plug connector (16) are arranged inside the vacuum cleaner (1).

6. Handheld rechargeable battery-operated vacuum cleaner (1) according to one of the preceding claims, **characterised in that** the plug connector (16) is arranged in a bottom-side pocket of the vacuum cleaner (1).

7. Handheld rechargeable battery-operated vacuum cleaner (1) according to one of the preceding claims, **characterised in that** the vacuum cleaner (1) has at least one upward-facing blocking area formed by at least one indentation on its bottom side, which blocking area is accessible via the bottom side of the vacuum cleaner (1).

8. Handheld rechargeable battery-operated vacuum cleaner (1) according to one of the preceding claims, **characterised in that** the indentation is equipped with a lead-in chamfer (17).

9. Handheld rechargeable battery-operated vacuum cleaner (1) according to one of the preceding claims, **characterised in that** the vacuum cleaner (1) has at least one end stop (14) on its bottom side which generally faces forward and is accessible via the bottom side of the vacuum cleaner (1).

10. System, comprising a handheld rechargeable battery-operated vacuum cleaner (1) according to one of claims 1 to 9 and a charging station (18) for the handheld rechargeable battery-operated vacuum cleaner (1), **characterised in that** the vacuum cleaner (1) and the charging station (18) are embodied such that the vacuum cleaner (1) can be placed in the charging station (18) in a way in which the plug connector (16) of the vacuum cleaner (1) and the mating plug connector (21) of the charging station (18) are connected in a current-conducting manner.

11. System according to claim 10, **characterised in that** the vacuum cleaner (1) can be cradled in the charging station (18) generally from above, in an orientation with the front side generally facing downward, wherein the mating plug connector (21) is designed and arranged on the charging station (18) such that the intended plug direction of the mating plug connector (21) runs generally upward.

12. System according to claim 10 or 11, **characterised in that** the rechargeable battery can be removed from the vacuum cleaner (1), the rechargeable battery (3) has an electrical charging port, a receptacle for a rechargeable battery, which is separate from the receptacle for the vacuum cleaner, is provided on the charging station (18) and this receptacle for the rechargeable battery is equipped with a mating charging port for the rechargeable battery.

## Revendications

1. Aspirateur (1) fonctionnant sur accumulateur pouvant être tenu à la main, comportant une tubulure d'aspiration (9), par laquelle, dans l'utilisation prévue de l'aspirateur, de l'air aspiré est aspiré dans une direction de flux d'entrée dans l'aspirateur (1), un accumulateur électrique (3) pour faire fonctionner le moteur d'un groupe moto-ventilateur (4) de l'aspirateur (1) et un connecteur enfichable (16) pour charger l'accumulateur électrique (3), dans lequel le connecteur enfichable (16) présente une direction d'enfichage prévue le long d'un axe qui s'étend parallèlement à la direction de flux d'entrée ou qui forme un angle inférieur à 45° avec celle-ci,
**caractérisé en ce que** le connecteur enfichable (16) est agencé de façon accessible sur l'aspirateur (1) sur la face de fond de l'aspirateur (1).

2. Aspirateur (1) fonctionnant sur accumulateur pouvant être tenu à la main, comportant une tubulure d'aspiration (9), par laquelle, dans l'utilisation prévue de l'aspirateur, de l'air aspiré est aspiré dans une direction de flux d'entrée dans l'aspirateur (1), un accumulateur électrique (3) pour faire fonctionner le moteur d'un groupe moto-ventilateur (4) de l'aspirateur (1) et un connecteur enfichable (16) pour charger l'accumulateur électrique (3), dans lequel le connecteur enfichable (16) présente une direction d'enfichage prévue,
**caractérisé en ce que** le connecteur enfichable (16) est dimensionné et agencé sur l'aspirateur (1) de telle manière que la direction d'enfichage prévue du connecteur enfichable (16) s'étend dans un sens contraire à la direction de flux d'entrée ou forme un angle supérieur à 135° avec celle-ci.

3. Aspirateur (1) fonctionnant sur accumulateur pouvant être tenu à la main selon la revendication 2, **caractérisé en ce que** le connecteur enfichable (16) est agencé de façon accessible sur l'aspirateur (1) sur la face de fond de l'aspirateur (1).

4. Aspirateur (1) fonctionnant sur accumulateur pouvant être tenu à la main selon l'une des revendications précédentes, **caractérisé en ce que** le connecteur enfichable (16) comprend une douille ou une broche.

5. Aspirateur (1) fonctionnant sur accumulateur pouvant être tenu à la main selon l'une des revendications précédentes, **caractérisé en ce que** des contacts électriques du connecteur enfichable (16) sont disposés dans l'intérieur de l'aspirateur (1).

6. Aspirateur (1) fonctionnant sur accumulateur pouvant être tenu à la main selon l'une des revendications précédentes, **caractérisé en ce que** le connecteur enfichable (16) est agencé dans une poche du côté de fond de l'aspirateur (1).

7. Aspirateur (1) fonctionnant sur accumulateur pouvant être tenu à la main selon l'une des revendications précédentes, **caractérisé en ce que** l'aspirateur (1) comprend du côté de fond au moins une surface d'arrêt orientée vers le haut formée au moins par une contre-dépouille, qui est accessible par la face de fond de l'aspirateur (1).

8. Aspirateur (1) fonctionnant sur accumulateur pouvant être tenu à la main selon l'une des revendications précédentes, **caractérisé en ce que** la contre-dépouille est dotée d'un chanfrein d'introduction (17).

9. Aspirateur (1) fonctionnant sur accumulateur pouvant être tenu à la main selon l'une des revendications précédentes, **caractérisé en ce que** l'aspirateur (1) comprend du côté de fond au moins une butée (14) orientée généralement vers l'avant, qui est accessible par la face de fond de l'aspirateur (1).

10. Système, comprenant un aspirateur (1) fonctionnant sur accumulateur pouvant être tenu à la main selon l'une des revendications 1 à 9 et une station de charge (18) pour l'aspirateur (1) fonctionnant sur accumulateur pouvant être tenu à la main, **caractérisé en ce que** l'aspirateur (1) et la station de charge (18) sont configurés de manière à ce que l'aspirateur (1) puisse être introduit dans la station de charge (18) tout en connectant de façon électroconductrice le connecteur enfichable de l'aspirateur (1) et le connecteur homologue (21) de la station de charge (18).

11. Système selon la revendication 10, **caractérisé en ce que** l'aspirateur (1) peut être suspendu généralement par en haut dans la station de charge (18) dans une orientation avec une face avant généralement tournée vers le bas, dans lequel le connecteur homologue (21) est dimensionné et agencé sur la station de charge (18) de telle manière que la direction d'enfichage prévue du connecteur homologue (21) s'étend généralement vers le haut.

12. Système selon la revendication 10 ou 11, **caractérisé en ce que** l'accumulateur peut être enlevé de l'aspirateur (1), l'accumulateur (3) comprend une prise de charge électrique, un logement séparé du logement pour l'aspirateur est prévu pour un accumulateur sur la station de charge (18) et ce logement pour l'accumulateur est doté d'une prise de charge correspondante pour l'accumulateur.
